# FASCICULE DE BREVET EUROPEEN

(11) **EP 1 137 888 B1**
(45) Date de publication et mention de la délivrance du brevet: **07.05.2003**
(21) Numéro de dépôt: 99957372.8
(22) Date de dépôt: 08.12.1999
(51) Int. Cl.: F15B 13/04, F15B 11/05

(54) **DISTRIBUTEUR HYDRAULIQUE**
HYDRAULISCHES WEGEVENTIL
HYDRAULIC DISTRIBUTOR

(30) Priorité: 09.12.1998 FR 9815523
(43) Date de publication de la demande: 04.10.2001
(73) Titulaire: Mannesmann Rexroth S.A., 69631 Vénissieux (FR)
(72) Inventeur: KAUSS, Wolfgang, F-69340 Francheville (FR)
(74) Mandataire: Gorree, Jean-Michel
(86) Numéro de dépôt international: FR9903052
(87) Numéro de publication internationale: WO00034665

(56) Documents cités:
- FR-A- 2 689 575
- US-A- 3 901 264
- US-A- 5 161 373

## Description

La présente invention concerne des perfectionnements apportés aux distributeurs hydrauliques tels que définis dans le préambule de la revendication 1.

A la figure 1 des dessins annexés est représenté à titre d'exemple, en coupe transversale, un mode de réalisation connu d'un tel distributeur tel qu'il apparaît à la figure 1 du document FR-A-2 689 575 au nom de la Demanderesse.

Le distributeur comporte un corps 1 muni d'un orifice P d'admission du fluide sous pression en provenance d'une source hydraulique (non montrée). Dans l'exemple représenté, ledit orifice P est constitué sous forme d'un canal 2 traversant le corps 1 transversalement au plan du dessin et débouchant sur les deux faces principales dudit corps servant d'appui lors de l'empilage côte-à-côte et l'un contre l'autre de plusieurs distributeurs. Au moins un orifice T (constitué sous forme d'un canal traversant le corps 1 transversalement au plan du dessin et débouchant sur les deux faces principales dudit corps) sert au retour du fluide vers un réservoir (non représenté). Deux orifices de travail A, B sont raccordables à un appareil ou récepteur hydraulique (non représenté). Un tiroir 4 de distribution est apte à coulisser dans un alésage 5 qui traverse longitudinalement le corps 1 et débouche sur deux faces opposées d'extrémité 6, 7 de celui-ci. De façon classique, le corps 1 et le tiroir 4 comportent des passages et/ou des canalisations et/ou des gorges agencés de manière à coopérer en vue d'établir et/ou d'interrompre les liaisons entre les divers orifices P, A, B, T du corps du distributeur selon la position axiale occupée par le tiroir dans l'alésage. Les agencements spécifiques de ces passages et/ou canalisations et/ou gorges sont déterminés par l'Homme de Métier en relation avec les fonctions souhaitées pour le distributeur.

En outre, dans cet exemple spécifique, le corps 1 comporte encore un autre canal transversal 8 s'étendant entre les faces principales du corps et combiné avec au moins un sélecteur de pression permettant de transmettre, dans un canal 18 situé en aval du tiroir distributeur 4, la plus forte (pression "load sensing" ou pression LS) des deux pressions constituées respectivement par la pression dans ledit canal en amont du distributeur et une pression de travail du distributeur.

Le canal 2 raccordé à l'orifice d'admission P débouche dans l'alésage 5 du corps dans une chambre d'admission 10 de celui-ci, à proximité de laquelle une autre chambre 11 communique, par un passage 12, avec un logement 13 dans lequel est monté à libre coulissement étanche un plongeur 14. Le passage 12 débouche dans le logement 13 à une extrémité de celui-ci, ici l'extrémité inférieure (correspondant à une face d'extrémité du plongeur 14, ici son extrémité inférieure), tandis qu'à son extrémité opposée (ici son extrémité supérieure) le logement 13 débouche dans une cavité 15 dans laquelle peut se déplacer la tête 16 du plongeur 14. La tête 16, élargie par rapport au corps du plongeur, peut prendre appui sur un épaulement formé au débouché du logement 13 dans la cavité 15 pour retenir le plongeur 14. Un ressort 17 est prévu dans la cavité 15 pour repousser le plongeur 14 contre ledit épaulement de manière à fixer sa position en l'absence de pression. Le canal 8 précité débouche dans la cavité 15, de telle sorte que la pression règnant dans le canal 8 soit également présente dans la cavité 15 et s'exerce alors sur l'extrémité correspondante du plongeur 14 (ici son extrémité supérieure).

En outre, le plongeur 14 est traversé par un canal axial 18 débouchant, d'un côté, dans sa face d'extrémité en regard du passage 12 et, de l'autre côté, dans un canal diamétral 19 traversant le plongeur 14 et disposé de manière à être obturé par la paroi du logement 13 lorsque le plongeur 14 est dans la position de repos imposée par le ressort 17 (montré à la figure 1) ou dans une position non complètement relevée. Une partie 28 du canal axial 18 est agencé sous forme d'une restriction ou d'un gicleur.

La portion du tiroir 4 qui s'étend, en position neutre, entre les chambres 10 et 11 en les isolant l'une de l'autre est munie d'encoches de progressivité 20 destinées à assurer un écoulement contrôlé du fluide hydraulique dans le sens approprié lorsque le tiroir est déplacé dans un sens ou dans l'autre.

A partir du logement 13 précité s'étendent, dans deux directions approximativement diamétralement opposées, deux conduits 21 dans un desquels ou dans chacun desquels est disposé un clapet antiretour 22, les deux conduits 21 débouchant, dans l'alésage 5, dans deux chambres respectives 23.

A proximité des chambres 23, deux chambres de distribution respectives 24 de l'alésage 5 sont réunies, par des conduits 25, aux orifices de travail ou orifices de départ respectifs A et B du distributeur.

Enfin, au-delà des chambres de distribution 24, respectivement deux chambres de retour 26 de l'alésage 5 sont raccordées, par des conduits 27, au canal de retour 3 débouchant sur l'orifice de retour T.

Le fonctionnement du distributeur qui vient d'être décrit est exposé de façon détaillée dans le document FR 2 689 575 déjà cité, auquel on pourra se reporter.

Bien qu'un distributeur agencé comme il vient d'être décrit donne satisfaction dans son principe général de réalisation, il présente toutefois un inconvénient dans certaines conditions de fonctionnement. Un tel distributeur est destiné non pas à être utilisé seul, mais à être associé avec plusieurs autres distributeurs de même type pour constituer un dispositif de distribution hydraulique multiple. Les distributeurs sont alors de préférence empilés de façon étanche les uns contre les autres par leurs faces principales ou grandes faces de sorte que les conduits respectifs P, T et LS (canaux 8) communiquent tous les uns avec les autres et constituent des conduits traversant l'empilement de part en part pour assurer le fonctionnement du dispositif de distribution multiple.

Lorsque, dans un tel dispositif de distribution multiple, plusieurs tranches (distributeurs unitaires) sont commandées simultanément pour des mouvements importants des récepteurs hydrauliques asservis, il apparaît des instabilités dûes à une insuffisance d'amortissement des mouvements des balances. Autrement dit, en raison des déplacements simultanés des balances dans les distributeurs respectifs, les balances réagissent les unes sur les autres par l'inter-médiaire du canal LS et un équilibre de la pression LS ne s'établit que difficilement.

L'invention a donc pour but de proposer un agencement perfectionné du distributeur qui évite cet inconvénient et qui conduise à une stabilisation rapide de la pression LS en cas de commande multiple.

A cet effet, il est proposé un distributeur hydraulique tel que défini dans la revendication 1.

L'agencement de balance qui vient d'être exposé conserve les dispositions et fonctionnements de base de la balance équipant le distributeur connu représenté à la fig. 1. Le noyau central fixe incorpore le gicleur du conduit de liaison entre la première extrémité du logement recevant le fluide d'admission et la seconde extrémité du logement sous la pression LS ; le plongeur tubulaire, coulissant autour du noyau central, assure la génération du différentiel de pression Δp entre la pression du fluide en provenance de la source hydraulique et la pression de charge fournie à l'orifice latéral du logement, puis à l'orifice de travail.

De préférence, en outre, le deuxième orifice du passage du noyau est pourvu d'une restriction de manière que le déplacement du plongeur soit freiné hydrauliquement : on constitue ainsi des moyens d'amortissement (chambre à volume variable définie entre le plongeur tubulaire et le noyau central et réunie par ledit second gicleur au passage central) qui contrôlent le déplacement du plongeur tubulaire et qui évitent la vibration de celui-ci.

Dans un mode de réalisation avantageux, le noyau comprend, du côté de la seconde extrémité du logement, un corps élargi et, du côté de la première extrémité du logement, une partie rétrécie ; le plongeur tubulaire comprend une partie de grand diamètre entourant le corps élargi du noyau et une partie de petit diamètre entourant la partie rétrécie du noyau ; et le corps élargi du noyau possède une longueur moindre que la partie de grand diamètre du plongeur de manière à définir, entre le noyau et le plongeur, la susdite chambre annulaire.

De façon intéressante, la restriction de la balance est disposée dans le troisième orifice précité du passage du noyau.

Dans un exemple de réalisation structurellement simple, le logement est constitué par un alésage débouchant sur une face du corps du distributeur et cet alésage est obturé par un bouchon étanche qui bloque le noyau dans le logement.

Enfin, pour réduire autant que possible les usinages de pièces, on peut prévoir que le noyau central est en fonte ou en bronze brut de moulage et que le plongeur tubulaire est en acier et est rectifié sur sa face intérieure.

L'invention sera mieux comprise à la lecture de la description détaillée qui suit d'un mode de réalisation préféré d'un distributeur hydraulique agencé selon l'invention. Dans cette description, on se réfère aux figures 2A et 2B qui sont des vues partielles du distributeur de la figure 1 montrant, en coupe et dans deux positions fonctionnelles respectives différentes, la balance de régulation agencée selon l'invention.

Sur les figures 2A et 2B, on conserve les mêmes références pour désigner les organes identiques à ceux de la figure 1.

La balance, désignée dans son ensemble par la référence 29, est constituée de deux pièces abritées dans le logement 13, à savoir un noyau central fixe 30 et un plongeur tubulaire ou piston 31 qui est inserré à libre coulissement entre le noyau fixe 30 et le logement 13.

Le noyau fixe 30 s'étend sur toute la longueur du logement 13, coaxialement à celui-ci. Dans l'exemple de réalisation de structure simple qui est illustré sur les figures 2A-2B, le noyau 13, qui peut être constitué en fonte ou en bronze brut de moulage, s'étend également à travers la chambre inférieure 12. Le logement 13 débouche sur la paroi supérieure 32 du distributeur et un bouchon étanche 33 ferme cet orifice en repoussant le noyau contre la face opposée 34 de la chambre 12, ce qui immobilise le noyau.

Le plongeur tubulaire 31, qui peut être constitué en acier avec sa face intérieure rectifiée, possède une longueur inférieure à celle du noyau et est extérieurement conformé pout obturer (fig. 2A) ou découvrir plus ou moins (fig. 2B) selon la position occupée par le plongeur, l'orifice latéral par lequel les conduits 21 débouchent dans le logement 13.

En outre, le noyau central 30 et le plongeur tubulaire 31 sont mutuellement conformés pour définir entre eux une chambre annulaire 35 d'étendue radiale dont le volume varie en fonction de la position du plongeur.

Le plongeur 31 possède une surface annulaire 36 d'étendue radiale et propre à être soumise à la pression P du fluide d'admission. De même, le plongeur possède une surface annulaire 37 d'étendue radiale, tournée à l'opposé de la susdite surface 36 et propre à être soumise à la pression LS régnant dans le conduit LS 8 et la chambre supérieure 15 ; cette surface annulaire 37 appartient à une des parois définissant la chambre annulaire 35 précitée située entre le noyau et le plongeur.

Enfin, pour assurer la distribution appropriée des pressions, le noyau 30 est percé d'un passage central, ici axial, 38. A ou vers son extrémité supérieure, ce passage 38 communique par un canal radial 39 avec la chambre supérieure 15 dans laquelle règne la pression LS. Un deuxième canal radial 40 fait communiquer le passage axial avec la chambre annulaire 35 de manière que la pression LS qui règne dans le passage axial 38 soit appliquée, via le canal radial 39, sur la surface annulaire 37 précitée. Enfin, un troisième canal radial 41 est situé vers l'extrémité inférieure du noyau 30; ce troisième canal radial 41 est agencé en tant que restriction ou gicleur 28 ou incorpore un tel gicleur et reste obturé par le plongeur 31 tant que la pression de charge du distributeur ne constitue pas la pression de charge la plus élevée, c'est-à-dire reste inférieure à la pression LS règnant dans la chambre supérieure 15.

Pour amortir le déplacement du plongeur 31 et éviter ainsi sa vibration en cas de commande multiple simultanée, on freine l'écoulement du fluide sous pression LS dans ou hors de la chambre annulaire 35 en configurant le deuxième canal radial 40 en tant que gicleur ou en incorporant un gicleur dans ledit canal.

Pour obtenir un agencement structurel simple, avec un petit nombre de pièces composantes de fabrication peu complexe, on prévoit que le noyau 30 possède, dans sa partie supérieure, un corps élargi 42 et, dans sa partie inférieure, une partie de plus faible diamètre configurée en tige 43. De la même manière, le plongeur tubulaire 31 comprend une partie supérieure 44 de plus grand diamètre qui entoure le corps élargi 42 du noyau, en étant intercalé entre celui-ci et la paroi du logement 13, et une partie inférieure 45 de plus petit diamètre qui entoure la partie en forme de tige 43 du noyau. En outre, le corps élargi 42 du noyau 30 possède une longueur moindre que la partie supérieure 44 de plus grand diamètre du plongeur 31, de sorte que la susdite chambre annulaire 35 est définie entre les portions en vis-à-vis de la partie en forme de tige 43 du noyau et la partie de plus grand diamètre 44 du plongeur.

Enfin les parties supérieure 44 de plus grand diamètre et inférieure 45 de plus faible diamètre du plongeur se raccordent l'un à l'autre par une paroi annulaire d'étendue radiale 46 dont les deux faces respectivement supérieure (intérieure à la chambre 35) et inférieure (tournée vers la chambre 12) constituent les deux surfaces précitées 37 soumise à la pression LS et 36 soumise à la pression d'admission P, respectivement.

Grâce aux dispositions de l'invention, non seulement le nouvel agencement de la balance de régulation est apte à assurer les fonctions de détection de la pression de charge la plus élevée, antisaturation, et division de débit indépendante de la charge de la même manière que la balance antérieure du distributeur décrit dans le document FR-A-2 689 575, mais en outre la balance de régulation agencée selon l'invention est protégée contre les oscillations susceptibles d'être engendrées en cas de commandes multiples simultanées dans un dispositif de distribution multiple. On améliore ainsi considérablement les conditions de fonctionnement du récepteur hydraulique commandé par le distributeur et l'on simplifie notablement les conditions de travail de l'utilisateur qui n'a, désormais, plus à se soucier d'éviter de commander simultanément plusieurs récepteurs hydrauliques.

En outre, on notera que les dispositions techniques mises en oeuvre à cet effet restent simples, que le nombre des pièces composantes est réduit et que leur fabrication ne nécessite que des usinages courants.

Enfin, on notera également que la balance de régulation conforme à l'invention peut être montée dans un corps de distributeur en lieu et place d'une balance de régulation de type antérieur.

## Revendications

1. Distributeur hydraulique destiné à être associé avec au moins un autre distributeur du même type et comportant une balance de régulation propre à assurer une fonction de détection de la pression de charge la plus élevée, une fonction antisaturation et une fonction de division de débit indépendante de la charge, cette balance comportant un logement (13) évidé dans le corps du distributeur dans lequel est mobile un plongeur (31), ce logement (13) comportant :
- une première extrémité (12) propre à recevoir sélectivement le fluide hydraulique sous pression (P) délivré par une source hydraulique,
- une seconde extrémité (15) en communication avec un canal (8) véhiculant la pression de charge la plus élevée (LS), et
- un orifice latéral (21) communiquant sélectivement avec un orifice de travail (A, B) du distributeur,
- ledit plongeur (31) étant percé d'un passage (38) pourvu d'une restriction (28) s'ouvrant, d'un côté, vers ladite première extrémité (12) du logement et, de l'autre côté, latéralement de manière à déboucher dans la susdite seconde extrémité (15) du logement lorsque le plongeur (31) occupe une position procurée par l'excès de ladite pression d'admission (P) diminuée de la chute de pression (Δp) dûe à la restriction vis-à-vis de la pression de charge la plus élevée (LS) règnant dans la susdite seconde extrémité du logement,
ledit plongeur (31) étant propre à dégager l'orifice latéral (21) du logement et à relier celui-ci avec la première extrémité (12) du logement en proportion du différentiel de pression (Δp) entre la pression d'admission et la pression de charge la plus élevée règnant dans la seconde extrémité du logement,
**caractérisé en ce que** la balance comprend :
- un noyau central fixe (30) s'étendant dans le logement (13), coaxialement à celui-ci,
- le susdit plongeur (31) réalisé sous forme d'un plongeur tubulaire (31) interposé à libre coulissement, coaxialement, entre le noyau (30) et le logement (13), ledit plongeur (31) ayant une longueur inférieure à celle du noyau (30) et étant extérieurement conformé pour obturer ou découvrir plus au moins l'orifice latéral (21) du logement en fonction de sa position,
- le noyau (30) et le plongeur (31) étant mutuellement conformés pour définir entre eux une chambre annulaire (35) possédant une première surface annulaire (37) d'étendue radiale définie sur le plongeur (31), et
- une seconde surface annulaire (36) d'étendue radiale située sur le plongeur (31) et tournée à l'opposé de la première surface (37) en étant propre à être soumise à la pression (P) du fluide d'admission,
- le susdit passage central (38) étant pratiqué dans le noyau (30) et comportant un premier orifice (39) débouchant dans la susdite seconde extrémité (15) du logement (13) dans laquelle règne la pression de charge la plus élevée (LS), un deuxième orifice (40) débouchant dans la susdite chambre annulaire (35) entre le noyau et le plongeur de manière que la pression (LS) s'exerce sur la première surface annulaire précitée (37) de celle-ci, et un troisième orifice (41) situé en regard de la susdite première extrémité (12) du logement (13) et qui est obturé par le plongeur (31) tant que la pression de charge du distributeur ne constitue pas la pression de charge la plus élevée.

2. Distributeur hydraulique selon la revendication 1, **caractérisé en ce que** le deuxième orifice (40) du passage (38) du noyau est pourvu d'une restriction de manière que le déplacement du plongeur soit freiné hydrauliquement.

3. Distributeur hydraulique selon la revendication 1 ou 2, **caractérisé en ce que** le noyau (30) comprend, du côté de la seconde extrémité (15) du logement, un corps élargi (42) et, du côté de la première extrémité du logement, une partie rétrécie (43),
et **en ce que** le plongeur tubulaire (31) comprend une partie (44) de grand diamètre entourant le corps élargi (42) du noyau et une partie (45) de petit diamètre entourant la partie rétrécie (43) du noyau,
le corps élargi (42) du noyau ayant une longueur moindre que la partie (44) de grand diamètre du plongeur de manière à définir, entre le noyau et le plongeur, la susdite chambre annulaire (35).

4. Distributeur hydraulique selon l'une quelconque des revendications précédentes, **caractérisé en ce que** la restriction de la balance est disposée dans le troisième orifice précité (41) du passage (38) du noyau.

5. Distributeur hydraulique selon l'une quelconque des revendications précédentes, **caractérisé en ce que** le logement (13) est constitué par un alésage débouchant sur une face du corps du distributeur et **en ce que** cet alésage est obturé par un bouchon étanche (33) qui bloque le noyau (30) dans le logement (13).

6. Distributeur hydraulique selon l'une quelconque des revendications précédentes, **caractérisé en ce que** le noyau central (30) est en fonte ou en bronze brut de moulage et **en ce que** le plongeur tubulaire (31) est en acier et est rectifié sur sa face intérieure.

## Patentansprüche

1. Hydraulischer Verteiler, der dazu bestimmt ist, mit zumindest einem weiteren Verteiler der gleichen Art verbunden zu werden, und der eine Regelungswaage aufweist, die dazu geeignet ist, eine Funktion der Erfassung des höchsten Ladungsdrucks sicherzustellen, eine Funktion der unabhängigen Teilung der Leistung der Last, wobei diese Waage eine hohle Aufnahme (13) in den Körper des Verteilers beinhaltet, in welcher ein Kolben (31) beweglich ist, wobei diese Aufnahme (13) Folgendes aufweist:
- ein erstes Ende (12), das selektiv das unter einem Druck (P) stehende Hydraulikfluid aufnehmen kann, das von einer hydraulischen Quelle geliefert wird,
- ein zweites Ende (15) in Verbindung mit einem Kanal (8), der den höchsten Druck der Ladung (LS) überträgt, und
- eine seitliche Öffnung (21), die selektiv mit einer Arbeitsöffnung (A, B) des Verteilers kommuniziert,
- wobei der Kolben (31) von einem Durchgang (38) durchsetzt ist, der mit einer Begrenzung (28) versehen ist, die sich auf einer Seite in Richtung des ersten Endes (12) der Aufnahme öffnet und auf der anderen Seite seitlich, so dass sie in das oben genannte zweite Ende (15) der Aufnahme mündet, wenn der Kolben (31) eine Stellung einnimmt, beschafft durch den Überschuss des genannten Einströmdrucks (P), vermindert um den Druckabfall (Δp) aufgrund der Begrenzung hinsichtlich des höchsten Ladungsdrucks (LS), der in dem oben genannten zweiten Ende der Aufnahme vorherrscht,
wobei der Kolben (31) dazu geeignet ist, die seitliche Öffnung (21) der Aufnahme freizulegen und sie mit dem ersten Ende (12) der Aufnahme zu verbinden, proportional zu dem Differential des Drucks (Δp) zwischen dem Einströmdruck und dem höchsten Ladungsdruck, der in dem zweiten Ende der Aufnahme vorherrscht,
**dadurch gekennzeichnet, dass** die Waage Folgendes aufweist:
- einen festen zentralen Kern (30), der sich in der Aufnahme (13) koaxial dazu erstreckt,
- den oben genannten Kolben (31), realisiert in Form eines röhrenförmigen Kolbens (31), der frei gleitend koaxial zwischen dem Kern (30) und der Aufnahme (13) vorgesehen ist, wobei der Kolben (31) eine Länge hat, die kürzer ist als die des Kerns (30), und wobei der Kolben (31) äußerlich angepasst ist, um mehr oder weniger die seitliche Öffnung (21) der Aufnahme in Funktion seiner Stellung zu verdecken oder freizulegen,
- wobei der Kern (30) und der Kolben (31) wechselseitig dazu angepasst sind, zwischen sich eine ringförmige Kammer (35) zu definieren, die eine erste ringförmige Fläche (37) hat mit radialer Ausdehnung, die auf dem Kolben (31) definiert ist, und eine zweite ringförmige Fläche (36) mit radialer Ausdehnung, die auf dem Kolben (31) angeordnet ist und der ersten Fläche (37) gegenüberliegt und dabei dazu geeignet ist, dem Druck (P) des einströmenden Fluids unterzogen zu werden,
- wobei der oben genannte zentrale Durchgang (38) in dem Kern (30) ausgeführt ist und eine erste Öffnung (39) aufweist, die in das zweite Ende (15) der Aufnahme (13) mündet, in welchem der höchste Ladungsdruck (LS) vorherrscht, eine zweite Öffnung (40), die in die ringförmige Kammer (35) zwischen dem Kern und dem Kolben mündet, so dass der Druck (LS) auf die vorgenannte erste ringförmige Fläche (37) einwirkt, und eine dritte Öffnung (41), die dem ersten Ende (12) der Aufnahme (13) gegenüber angeordnet ist und die von dem Kolben (31) so verdeckt wird, dass der Ladungsdruck des Verteilers nicht den höchsten Ladungsdruck bildet.

2. Hydraulischer Verteiler nach Anspruch 1, **dadurch gekennzeichnet, dass** die zweite Öffnung (40) des Durchgangs (38) des Kerns mit einer Beschränkung versehen ist, so dass die Auslenkung des Kolbens hydraulisch bremsbar ist.

3. Hydraulischer Verteiler nach Anspruch 1 oder 2, **dadurch gekennzeichnet, dass** der Kern (30) auf der Seite des zweiten Endes (15) der Aufnahme einen verbreiterten Körper (42) aufweist und auf der Seite des ersten Endes der Aufnahme einen verengten Bereich (43), und dass der röhrenförmige Kolben (31) einen Bereich (44) mit großem Durchmesser aufweist, der den verbreiterten Körper (42) des Kerns umgibt, und einen Bereich (45) mit kleinem Durchmesser, der den verengten Bereich (43) des Kerns umgibt,
wobei der verbreiterte Körper (42) des Kerns eine Länge hat, die kürzer ist als der Bereich (44) mit großem Durchmesser des Kolbens, um so zwischen dem Kern und dem Kolben die oben genannte ringförmige Kammer (35) zu definieren.

4. Hydraulischer Verteiler nach einem der vorangehenden Ansprüche, **dadurch gekennzeichnet, dass** die Beschränkung der Waage in der vorgenannten dritten Öffnung (41) des Durchgangs (38) des Kerns angeordnet ist.

5. Hydraulischer Verteiler nach einem der vorangehenden Ansprüche, **dadurch gekennzeichnet, dass** die Aufnahme (13) durch eine Bohrung gebildet wird, die auf einer Fläche des Körpers des Verteilers mündet, und dass diese Bohrung durch einen dichten Stopfen (33) verdeckt ist, der den Kern (30) in der Aufnahme (13) versperrt.

6. Hydraulischer Verteiler nach einem der vorangehenden Ansprüche, **dadurch gekennzeichnet, dass** der zentrale Kern (30) aus Guss oder aus roh gegossener Bronze besteht und dass der röhrenförmige Kolben (31) aus Stahl besteht und auf seiner inneren Fläche feingeschliffen ist.

## Claims

1. Hydraulic distributor intended to be associated with at least one other distributor of the same type and comprising a regulating balance able to perform a function of detecting the highest charge pressure, an antisaturation function and a function of load independent delivery division, said balance comprising a cavity (13) hollowed in the distributor body in which a plunger (31) is movable, this cavity (13) comprising:
- a first end (12) able to receive selectively the pressurized hydraulic fluid (P) delivered by a hydraulic source,
- a second end (15) in communication with a channel (8) conveying the highest load pressure (LS), and
- a lateral orifice (21) communicating selectively with a working orifice (A, B) of the distributor,
- said plunger (31) including a passage (38) provided with a restriction (28) which opens, on one side, towards said first end (12) of the cavity and, on the other, opens laterally so as to open into said second end (15) of the cavity when the plunger (31) is in a position determined by the excess of said intake pressure (P) reduced by the pressure drop (Δp) caused by the restriction, as compared to the highest load pressure (LS) prevailing in said second end of the cavity, said plunger (14) being arranged to uncover the lateral orifice (21) of cavity and to connect the latter with the first end (12) of the cavity in proportion to the pressure differential (Δp) between the intake pressure and the highest load pressure prevailing in the second end of the cavity,
**characterized in that** the balance includes:
- a fixed central core (30) extending inside the cavity (13) co-axially therewith,
- said plunger (31) being formed as a tubular plunger (31) interposed freely sliding, co-axially, between the core (30) and the cavity (13), said plunger (31) having a length less than that of core (30) and being externally configured to cover or uncover the lateral orifice (21) of the cavity more or less according to its position,
- the core (30) and the plunger (31) being mutually configured to define between them an annular chamber (35) having a first radially-extending annular surface (37) defined on the plunger (31), and
- a second radially-extending annular surface (36) located on the plunger (31) and facing away from the first surface (37) and being able to be subjected to the pressure (P) of the intake fluid,
- said central passage (38) being formed in the core (30) and including a first orifice (39) opening in said second end (15) of the cavity (13) in which the higher load pressure (LS) prevails, a second orifice (40) opening in said annular chamber (35) between the core and the plunger so that the pressure (LS) is exerted on said first annular surface (37) of said annular chamber (35), and a third orifice (41) located opposite said first end (12) of housing (13) and closed by the plunger (31) as long as the load pressure of the distributor does not constitute the highest load pressure.

2. Hydraulic distributor according to Claim 1, **characterized in that** the second orifice (40) of passage (38) of the core is provided with a restriction so that the movement of the plunger is hydraulically damped.

3. Hydraulic distributor according to Claim 1 or 2, **characterized in that** the core (30) includes a widened body (42) in the area of the second end (15) of the cavity and a narrowed portion (43) in the area of the first end of the cavity,
and **in that** the tubular plunger (31) includes a portion (44) of large diameter surrounding the widened body (42) of the core and a portion (45) of small diameter surrounding the narrowed portion (43) of the core,
the length of the widened body (42) of the core being less than that of the large-diameter portion (44) of the plunger so as to define said annular chamber (35) between the core and the plunger.

4. Hydraulic distributor according to one of the preceding claims, **characterized in that** the restriction of the balance is arranged in said third orifice (41) of passage (38) of the core.

5. Hydraulic distributor according to one of the preceding claims, **characterized in that** the housing (13) is constituted by a bore opening on one face of the distributor body and **in that** this bore is closed by a fluid-tight plug (33) which blocks the core (30) in the housing (13).

6. Hydraulic distributor according to one of the preceding claims, **characterized in that** the central core (30) is made of unfinished cast iron or bronze and **in that** the tubular plunger (31) is made of steel and is precision-finished on its internal face.
